# EUROPÄISCHE PATENTSCHRIFT

(11) **EP 0 518 919 B1**
(45) Veröffentlichungstag und Bekanntmachung des Hinweises auf die Patenterteilung: **10.08.1994**
(21) Anmeldenummer: 91905269.6
(22) Anmeldetag: 01.03.1991
(51) Int. Cl.: A46B 11/00

(54) **SPENDER FÜR FLÜSSIGES ODER PASTÖSES GUT**
DISPENSER FOR LIQUID OR PASTE MATERIALS
DISTRIBUTEUR DE PRODUITS LIQUIDES OU PATEUX

(30) Priorität: 09.03.1990 DE 4007472; 07.07.1990 DE 4021697
(43) Veröffentlichungstag der Anmeldung: 23.12.1992
(73) Patentinhaber: Hertrampf, Michael, Dr., D-30989 Gehrden (DE)
(72) Erfinder: Hertrampf, Michael, Dr., D-30989 Gehrden (DE)
(74) Vertreter: Leine, Sigurd, Dipl.-Ing.
(86) Internationale Anmeldenummer: EP9100381
(87) Internationale Veröffentlichungsnummer: WO9113569

(56) Entgegenhaltungen:
- GB-A- 264 733
- GB-A- 2 085 717
- GB-A- 2 172 796

## Beschreibung

Die Erfindung betrifft einen Spender der im Ober-Oberbegriff des Anspruchs 1 genannten Art.

Durch die US-PS 4 388 011 ist eine Füllzahnbürste bekannt, die die Merkmale des Spenders der betreffenden Art aufweist, bei dem der Kolben das letzte, geschlossene Teil mehrerer, teleskopartig ineinanderschiebbarer Rohrteile bildet. Zur Veränderung des Volumens des im Inneren der Rohrteile gebildeten Vorratsraumes ist eine Schraubeinrichtung vorgesehen, mit der der Kolben und die übrigen, ineinanderschiebbaren Rohrteile im Sinne einer Verringerung des Volumens des Vorratsraumes zusammendrückbar sind. Durch Schrauben wird also Zahnreinigungsmittel aus dem Vorratsraum durch einen Kanal in den Bereich der Zahnbürste gepreßt. Diese Schraubeinrichtung ist sehr aufwendig. Außerdem ist der maximal mögliche Vorratsraum im Verhältnis zur Außenabmessung des Spenders verhältnismäßig gering.

Durch GB-A-2 172 796 ist eine Füllzahnbürste bekannt, die sich von der nach der zuvor genannten US-PS 4 388 011 nur dadurch unterscheidet, daß nur ein Kolben vorgesehen ist. Es gelten daher die gleichen Nachteile wie bei der Konstruktion nach der zuvor genannten Schrift.

Durch GB-A-2 085 717 ist eine Füllzahnbürste bekannt, die in den wesentlichen Elementen genauso aufgebaut ist wie die nach der zuvor genannten GB-A-2 172 796 und sich von dieser in der Konstruktion nur dadurch unterscheidet, daß der Schraubantrieb für den Kolben durch einen mechanischen Schrittantrieb ersetzt ist. Auch für diese Ausführungsform gelten die gleichen Nachteile wie bei den zuvor genannten Konstruktionen.

In der nicht vorveröffentlichten deutschen Patentanmeldung P 39 22 850 ist eine Füllzahnbürste beschrieben, die eine die Volumenänderungseinrichtung einschließende Pumpeinrichtung mit einem Ventil aufweist. Das für die Erzielung der Pumpwirkung notwendige Ventil stellt einen besonderen Aufwand dar und schließt außerdem die Gefahr einer Funtionsunfähigkeit ein.

Der Erfindung liegt die Aufgabe zugrunde, einen Spender der betreffenden Art zu schaffen, der einfacher im Aufbau und sicherer in der Funktion ist.

Die der Erfindung zugrundeliegende Aufgabe wird durch die im Kennzeichen des Anspruchs 1 angegebene Lehre gelöst.

Der Erfindung liegt der Gedanke zugrunde, ein den Rückfluß von flüssigem oder pastösem Gut, z.B. Zahnreinigungsmittel verhinderndes Flüssigkeitsventil durch mechanische Mittel zu ersetzen. Diese werden durch eine mechanische Hemmung gebildet, die auf den in dem Zylinder beweglichen Kolben einwirkt und dessen Bewegung im Sinne einer Vergrößerung des Vorratsraumes erschwert oder möglichst verhindert. Das bedeutet, daß sich der Kolben nur in Richtung der Entleerung dem Vorratsraumes bewegen kann. Wenn somit ein Benutzer über das Betätigungsglied die Volumenänderungseinrichtung im Sinne einer Verringerung des Volumens betätigt, um so Füllgut entgegen dem Fließwiderstand aus der Austrittsöffnung zu drücken, so kann der Kolben aufgrund der mechanischen Hemmung nicht zurückweichen. Aus diesem Grunde läßt sich mit der Volumenänderungseinrichtung ein ausreichend hoher Druck erzeugen, um den Fließwiderstand zu überwinden und Füllgut zu der Austrittsöffnung zu transportieren.

Wird das Betätigungsglied wieder entlastet, so vergrößert die Volumenänderungseinrichtung wieder ihr Volumen. Jetzt ist der Fließwiderstand wesentlich größer als der verhältnismäßig geringe Reibungswiderstand des Kolbens bei seiner Bewegung im Sinne einer Verkleinerung des Vorratsraumes. Somit bewegt sich der Kolben in diesem Sinne ungehemmt.

Der erfindungsgemäße Spender benötigt für die Förderung des Füllgutes keine komplizierten mechanischen Antriebe und keine Flüssigkeitsventile. Er ist daher äußerst einfach im Aufbau, materialsparend und billig. Diese Vorteile fallen besonders bei Füllzahnbürsten, für die der erfindungsgemäße Spender besonders gut geeignet ist, ins Gewicht, weil es gerade Sinn von Füllzahnbürsten ist, nach Verbrauch des Zahnreinigungsmittels nicht wiederverwendet zu werden, um so den Benutzer zu zwingen, bei Verbrauch einer bestimmten Menge von Zahnreinigungsmittel auch eine neue Zahnbürste, also eine Bürste mit neuen Borsten zu verwenden, was für eine ordentliche Reinigung der Zähne von außerordentlicher Bedeutung ist.

Die Art der mechanischen Hemmung kann in verschiedener, zum Teil jedem Fachmann geläufiger Weise ausgeführt werden. Eine zweckmäßige Ausführungsform ist im Anspruch 2 angegeben. Danach weist die Hemmung in beliebiger Weise in dem Vorratsraum angeordnete Rastvertiefungen auf, in denen sich ein an dem Kolben vorgesehener Rastvorsprung in Richtung einer Vergrößerung des Vorratsraumes abstützt. Dadurch kann sich der Kolben nur in eine Richtung bewegen, nämlich in Richtung einer Verkleinerung des Vorratsraumes. Die Rastvertiefungen können sich in einer Innenwandung des Zylinders befinden, immer so, daß sie von dem Rastvorsprung des Kolbens erreichbar sind. Eine besonders zweckmäßige Ausführungsform besteht darin, daß sich die Rastvertiefungen auf der Außenwandung eines Rohres befinden, das von der Austrittsöffnung durch eine Öffnung in dem Kolben zu dem der Austrittsöffnung abgewandten Ende des zylinddrischen Vorratsraumes verläuft. Der Rastvorsprung an dem Kolben ist dabei durch einen lippenförmig ausgebildeten Rand in der Öffnung des Kolbens für das Rohr gebildet.

Die Volumenänderungseinrichtung befindet sich bei dieser zuletzt genannten Ausführungsform zweckmäßigerweise an dem der Austrittsöffnung abgewandten Ende des Vorratsraumes, wo sie besonders leicht mit einem Daumen betätigbar ist.

Eine andere zweckmäßige Ausführungsform der Hemmung für den Kolben weist zweckmäßigerweise eine Lippe, vorzugsweise eine umlaufende Dichtlippe auf, die in radialer und Hemmungsrichtung geneigt an der Innenwandung des Zylinders oder einer Außenwandung eines von der Austrittsöffnung durch eine mit ihrem Rand die Lippe bildende Öffnung in dem Kolben führenden Rohres unter Druck anliegt. In Hemmungsrichtung wird der Rand der Dichtlippe durch Reibung festgehalten und steilt sich dadurch etwas auf, wodurch sich die Reibkraft weiter beträchtlich erhöht und somit die Hemmung bewirkt. In umgekehrter Richtung sind die Verhältnisse umgekehrt. Die Dichtlippe wird durch die Reibung mitgenommen, und ihr Anlagedruck wird verringert.

Bei einer besonders zweckmäßigen Ausführungsform der Erfindung ist der Vorratsraum in einem hohlen Handgriff einer Füllzahnbürste gebildet. Dieser Handgriff weist zweckmäßigerweise einen Stiel an seinem einen Ende auf, während am anderen Ende Borsten angeordnet sind, in deren Bereich die Austrittsöffnung für pastöses Gut, nämlich Zahnreinigungsmittel, angeordnet ist. Die Austrittsöffnung ist über einen in dem Stiel angeordneten Kanal mit dem Vorratsraum verbunden. Dieser Kanal bildet im wesentlichen den Fließwiderstand.

Anhand der Zeichnung soll die Erfindung an einem Ausführungsbeispiel näher erläutert werden.
- Fig. 1: zeigt ein Ausführungsbeispiel eines Spenders in Anwendung bei einer Füllzahnbürste gemäß der Erfindung im Längsschnitt und
- Fig. 2: zeigt einen vergrößerten Ausschnitt II aus Fig. 1.

Die in der Zeichnung dargestellte Füllzahnbürste weist einen hohlen Handgriff 1 auf, in dem sich ein Vorratsraum 2 für Zahnreinigungsmittel befindet. Am oberen Ende des Handgriffs 1 befindet sich ein Stiel 3, in dem sich eine Austrittsöffnung 4 im Bereich von Borsten 5 befindet. Die Austrittsöffnung 4 ist über einen Kanal 6 mit dem Vorratsraum 2 verbunden. Zwischen dem Kanal 6 und dem Vorratsraum 2 befindet sich eine Volumenänderungseinrichtung 7 mit einem Betätigungsglied 8 in Form einer eindrückbaren Membran.

Das Innere des Handgriffs 1 ist in zwei Stufen zylindrisch ausgebildet mit Zylinderabschnitten 9 und 10, deren Durchmesser bzw. Querschnitt stufig verschieden ist, und zwar ist der der Volumenänderungseinrichtung 7 näher liegende Zylinderabschnitt 10 in seinem Querschnitt größer als der Zylinderabschnitt 9.

In dem Zylinderabschnitt 9 befindet sich ein Kolben 11, der mit einer zylinderartigen Dichtlippe 12 an der Innenwandung des Zylinderabschnittes 9 anliegt. Außerdem ist eine innere Dichtlippe 13 vorgesehen, mit der der Kolben 11 ein Rohr 14 umschließt, das den Vorratsraum 2 im Bereich der Volumenänderungseinrichtung 7 mit dem Stiel 3 verbindet und dessen Inneres einen Teil des Kanals 6 bildet.

In dem Zylinderabschnitt 10 mit größerem Durchmesser befindet sich ein Kolben 15, der mit einer zylindrischen, umlaufenden Dichtlippe 16 an der Wandung des Zylinderabschnitts 10 anliegt. Er ist ringförmig ausgebildet, wobei eine zylindrische Ringfläche 17 den gleichen Innendurchmesser hat wie der Zylinderabschnitt 9 und damit in der Lage ist, den Kolben 11 dicht aufzunehmen. Er stößt dabei an einen als radialen Innenvorsprung ausgebildeten Anschlag 18 an.

Ein Boden 19 des Vorratsraumes 2 ist komplementär zu der zugewandten Fläche des Kolbens 11 bzw. des Kolbens 15 ausgebildet, so daß dann, wenn sich die Kolben 11 und 15 in der in der Zeichnung tiefsten Stellung befinden, kein toter Raum mehr zwischen den Kolben 11 und 15 und dem Boden 19 vorhanden ist, so daß sämtliches Zahnreinigungsmittel entleert werden kann. Der Boden 19 hält außerdem das untere Ende des Rohres 14 und klemmt mit seinem äußeren Rand den äußeren Rand der das Betätigungsglied 8 bildenden Membran fest gegen die Innenwandung des Handgriffs 1.

Erfindungsgemäß weist das Rohr 14 auf seiner Außenwandung 20 wegen ihrer Kleinheit in Fig. 1 kaum sichtbare, in dem vergrößerten Ausschnitt in Fig. 2 jedoch deutlich erkennbare, sägezahnförmige Rastvertiefungen 21 auf, in die die radial nachgiebige Dichtlippe 13 des Kolbens 11 einrasten kann.

Bei Benutzung der dargestellten Füllzahnbürste wird durch Drücken auf das als Membran ausgebildete Betätigungsglied 8 das Volumen im Bereich der Volumenänderungseinrichtung 7 und damit insgesamt in dem Vorratsraum 2 verkleinert. Dadurch wird in dem Vorratsraum 2 befindliches Zahnreinigungsmittel in das Rohr 14 und weiter durch den Kanal 6 zu der Austrittsöffnung 4 und damit zu den Borsten 5 gedrückt. Bei Entlastung des Drucks auf das Betätigungsglied 8 sucht dieses zurückzufedern, so daß ein Unterdruck in dem Vorratsraum 2 besteht, der auf die Unterseite des Kolbens 11 einwirkt, so daß dieser sich im Sinne einer Verkleinerung des Vorratsraumes in Richtung auf die Volumenänderungseinrichtung 7 verschiebt. Dabei gleitet die Dichtlippe 13 je nach Dimensionierung über wenigstens einen der durch die Rastvertiefungen 21 gebildeten Zähne hinweg und rastet in die nächste Rastvertiefung 21 ein, so daß sich die Dichtlippe 13 wieder in dieser Rastvertiefung abstützt. Bei erneutem Drücken auf das Betätigungsglied 8 wiederholt sich der Vorgang. Der Abstand der Rastvertiefungen 21 ist natürlich so gewählt, daß bei einem Hub der Betätigungseinrichtung die Dichtlippe 13 wenigstens in der nächsten der Rastvertiefungen 21 einrastet. Die Dichtlippe 13 liegt beim Gleiten auf der Oberfläche 20 des Rohres 14 in jeder Lage aufgrund ihrer radialen Anpressung dicht auf der Oberfläche 20 auf, ganz gleich, ob sie sich in einer Rastvertiefung 21 befindet oder auf der Oberfläche der zwischen ihnen gebildeten, sägezahnförmigen Vorsprünge.

Aus Fig. 2 ist zu erkennen, daß die Dichtlippe 13 radial nach innen und in Hemmungsrichtung geneigt verläuft. Ist diese Neigung ausreichend steil, so können die Rastvertiefungen 21 unter Umständen ganz entfallen, weil in Hemmungsrichtung ein Aufsteilen der Dichtlippe 13 durch die Reibung auf der Oberfläche 20 des Rohreds 14 erfolgt, wodurch die Reibung beträchtlich erhöht und eine Bewegung des Kolbens 11 in Hemmungsrichtung verhindert wird.

Die Zylinderabschnitte 9 und 10 bilden zusammen ein gesondertes Teil, ebenso das Rohr 14 und der Boden 19. Das Rohr 14 ist von dem Stiel 3 trennbar. Somit sind die Zylinderabschnitte 9, 10 mit den darin befindlichen Kolben 11, 15 und Rohr 14 und Boden 19 mit dem Betätigungsglied 8 aus dem Handgriff 1 herausnehmbar und durch eine entsprechende Teilekombination 9, 10; 11, 15; 14, 19 ersetzbar, bei der der Vorratsraum 2 gefüllt ist.

## Patentansprüche

1. Spender für flüssiges oder pastöses Gut, mit einem zylindrischen, durch einen beweglichen Kolben (11) verschlossenen Vorratsraum (2) für das Gut, wobei eine mechanische Hemmung vorgesehen ist, die eine Bewegung des Kolbens (11) im Sinne einer Vergrößerung des Vorratsraumes (2) erschwert oder verhindert, dadurch gekennzeichnet, daß der Vorratsraumes (2) für das Gut über einen Fließwiderstand (19) mit einer Austrittsöffnung (4) und mit einer Volumenänderungseinrichtung (7) verbunden ist.

2. Spender nach Anspruch 1, **dadurch gekennzeichnet**, daß die Hemmung in dem Vorratsraum (2) angeordnete Rastvertiefungen (21) aufweist, in denen sich ein an dem Kolben (11) vorgesehener Rastvorsprung in Richtung einer Vergrößerung des Vorratsraumes (2) abstützt.

3. Spender nach Anspruch 2, **dadurch gekennzeichnet**, daß sich die Rastvertiefungen in einer Innenwandung des Zylinders (9, 10) befinden.

4. Spender nach Anspruch 2, **dadurch gekennzeichnet**, daß der Rastvorsprung an dem Kolben (11) durch eine umlaufende Dichtlippe (13) gebildet ist.

5. Spender nach Anspruch 2, **dadurch gekennzeichnet**, daß die Rastvertiefungen (21) auf der Außenwandung (20) eines Rohres (14) angeordnet sind, das von der Austrittsöffnung (4) durch eine Öffnung in dem Kolben (11) zu dem der Austrittsöffnung (4) abgewandten Ende des zylindrischen Vorratsraumes (2) verläuft, und daß der Rastvorsprung an dem Kolben (11) durch einen lippenförmig ausgebildeten Rand in der Öffnung des Kolbens (11) gebildet ist.

6. Spender nach Anspruch 5, **dadurch gekennzeichnet**, daß sich die Volumenänderungseinrichtung (7) an dem der Austrittsöffnung (4) abgewandten Ende des Vorratsraumes (2) befindet.

7. Spender nach Anspruch 6, **dadurch gekennzeichnet**, daß zu der Volumenänderungseinrichtung (7) hin wenigstens ein weiterer Zylinderabschnitt (10) stufig vergrößerten Durchmessers vorgesehen ist, in dem sich jeweils ein weiterer, ringförmiger Kolben (15) befindet, der mit seinem Inneren für den benachbarten Kolben (11) in dem angrenzenden Zylinderabschnitt (9) geringeren Durchmessers eine dichte Aufnahme mit einem Anschlag bildet.

8. Spender nach Anspruch 1, **dadurch gekennzeichnet**, daß die Hemmung durch eine Lippe, vorzugsweise durch eine umlaufende Dichtlippe (13) gebildet ist, die in radialer und Hemmungsrichtung geneigt an der Innenwandung des Zylinders (9, 10) oder einer Außenwandung (20) eines von der Austrittsöffnung (4) durch eine mit ihrem Rand die Dichtlippe (13) bildende Öffnung in dem Kolben (11) führenden Rohres (14) unter Druck anliegt.

9. Spender nach Anspruch 1, **dadurch gekennzeichnet**, daß der zylindrische Vorratsraum (2) durch einen in den Spender einsetzbaren Zylinder (9, 10) gebildet ist.

10. Spender nach Anspruch 9, **dadurch gekennzeichnet**, daß der Vorratsraum (2) in einem hohlen Handgriff einer Füllzahnbürste gebildet ist.

11. Spender nach Anspruch 9, **gekennzeichnet durch** einen Stiel am einen Ende des Handgriffs, durch Borsten am freien Ende des Stieles, in deren Bereich die Austrittsöffnung (4) angeordnet ist, die über einem in dem Stiel angeordneten, im wesentlichen den Fließwiderstand bildenden Kanal (6) mit dem Vorratsraum (2) verbunden ist.

12. Spender nach Anspruch 5, **dadurch gekennzeichnet**, daß der zylindrische Vorratsraum durch einen in den Spender einsetzbaren Zylinder (9, 10) gebildet ist und daß der Stiel (3) auf einem über den Kolben (11) vorspringenden Ende des Rohres (14) befestigt ist.

## Claims

1. A dispenser for liquid or pasty products, which has a cylindrical
storage space (2) for the product, closed by a movable piston (11), whilst a mechanical means of restraint is provided, which impedes or prevents movement of the piston (11) in the sense of an enlargement of the storage space (2), **characterized in that**
the storage space (2) for the product is connected via a means (19) of resistance to flow, to an outlet opening (4) and to a device (7) for altering the volume.

2. A dispenser as in Claim 1, **characterized in that**
the means of restraint exhibits catch depressions (21) which are arranged in the storage space (2) and into which a catch projection provided on the piston (11) bears in the direction of an enlargement of the storage space (2).

3. A dispenser as in Claim 2, **characterized in that**
the catch depressions lie in an inner wall of the cylinder (9, 10).

4. A dispenser as in Claim 2, **characterized in that**
the catch projection is formed on the piston (11) by a sealing lip (13) running round.

5. A dispenser as in Claim 2, **characterized in that**
the catch depressions (21) are arranged on the outer wall (20) of a tube (14) which runs from the outlet opening (4) through an opening in the piston (11) to the end of the cylindrical storage space (2) remote from the outlet opening (4), and that the catch projection is formed on the piston (11) by an edge in the opening in the piston (11), made in the form of a lip.

6. A dispenser as in Claim 5, **characterized in that**
the device (7) for altering the volume lies at the end of the storage space (2) remote from the outlet opening (4).

7. A dispenser as in Claim 6, **characterized in that**
at least one further cylindrical section (10) of diameter enlarged in steps is provided towards the device (7) for altering the volume, in each of which lies a further annular piston (15) which by its interior forms for the adjacent piston (11) in the adjoining cylindrical section (9) of smaller diameter a tight receiver with a stop.

8. A dispenser as in Claim 1, **characterized in that**
the means of restraint is formed by a lip, preferably by a sealing lip (13) running round, which rests inclined in the radial direction and in the direction of restraint, under pressure against the inner wall of the cylinder (9, 10) or an outer wall (20) of a tube (14) which leads from the outlet opening (4) through an opening in the piston (11), which forms by its edge the sealing lip (13).

9. A dispenser as in Claim 1, **characterized in that**
the cylindrical storage space (2) is formed by a cylinder (9, 10) which may be inserted in the dispenser.

10. A dispenser as in Claim 9, **characterized in that**
the storage space (2) is formed in a hollow handle of a filler toothbrush.

11. A dispenser as in Claim 9, characterized by
a stem at one end of the handle and by brushes at the free end of the stem, in the region of which is arranged the outlet opening (4) which is connected to the storage space (2) via a channel (6) arranged in the stem and essentially forming the resistance to flow.

12. A dispenser as in Claim 5, **characterized in that**
the cylindrical storage space is formed by a cylinder (9, 10) which may be inserted in the dispenser, and that the stem (3) is fastened onto one end of the tube (14), which projects above the piston (11).

## Revendications

1. Distributeur pour un produit fluide ou pâteux, avec un volume de stockage cylindrique (2) pour le produit fermé par un piston mobile (11), un arrêt mécanique étant prévu qui rend plus difficile ou empêche un déplacement du piston (11) dans le sens d'un agrandissement du volume de stockage (2),
caractérisé en ce que le volume de stockage (2) pour le produit est relié à une ouverture de sortie (4) par l'intermédiaire d'une résistance à l'écoulement (19) et à un dispositif de modification de volume (7).

2. Distributeur selon la revendication 1,
caractérisé en ce que l'arrêt présente des évidements d'encliquetage (21) disposés dans le volume de stockage (2) dans lesquels s'appuie une saillie d'encliquetage disposée sur le piston (11) dans la direction d'agrandissement du volume de stockage (2).

3. Distributeur selon la revendication 2,
caractérisé en ce que les évidements d'encliquetage se trouvent dans une paroi intérieure du cylindre (9, 10).

4. Distributeur selon la revendication 2,
caractérisé en ce que la saillie d'encliquetage sur le piston (11) est formée par une lèvre d'étanchéité continue (13).

5. Distributeur selon la revendication 2,
caractérisé en ce que les évidements d'encliquetage (21) sont disposés sur la paroi extérieure (20) d'un tube (14) qui s'étend depuis l'ouverture de sortie (4) à travers une ouverture dans le piston (11) jusqu'à l'extrémité du volume de stockage cylindrique (2) écartée de l'ouverture de sortie (4), et que la saillie d'encliquetage sur le piston (11) est formée par un bord réalisé en forme de lèvre dans l'ouverture du piston (11).

6. Distributeur selon la revendication 5,
caractérisé en ce que le dispositif de modification de volume (7) se trouve à l'extrémité du volume de stockage (2) écartée de l'ouverture de sortie (4).

7. Distributeur selon la revendication 6,
caractérisé en ce qu'au moins une autre section de cylindre (10) de diamètre graduellement accru est disposée en direction du dispositif de modification de volume (7), dans laquelle se trouve respectivement un autre piston de forme annulaire (15) qui forme par son intérieur un logement étanche avec une butée pour le piston voisin (11) dans la section de cylindre (9) adjacente de plus faible diamètre.

8. Distributeur selon la revendication 1,
caractérisé en ce que l'arrêt est formé par une lèvre, de préférence par une lèvre d'étanchéité continue (13), qui est en appui sous pression, inclinée en directions radiale et d'arrêt, sur la paroi intérieure du cylindre (9, 10) ou une paroi extérieure (20) d'un tube (14) conduisant depuis l'ouverture de sortie (4), à travers une ouverture formant par son bord la lèvre d'étanchéité (13), dans le cylindre (11).

9. Distributeur selon la revendication 1,
caractérisé en ce que le volume de stockage cylindrique (2) est formé par un cylindre (9, 10) pouvant être logé dans le distributeur.

10. Distributeur selon la revendication 9,
caractérisé en ce que le volume de stockage (2) est formé dans une poignée creuse d'une brosse à dents à remplissage.

11. Distributeur selon la revendication 9,
caractérisé par un manche à une extrémité de la poignée, par des poils de brosse à l'extrémité libre du manche dans la région de laquelle est disposée l'ouverture de sortie (4) qui est reliée au volume de stockage (2) par un canal (6) disposé dans le manche, formant essentiellement la résistance à l'écoulement.

12. Distributeur selon la revendication 5,
caractérisé en ce que le volume de stockage cylindrique est formé par un cylindre (9, 10) pouvant être logé dans le distributeur et que le manche (3) est fixé sur une extrémité du tube (14) en saillie sur le piston (11).
